# FASCICULE DE BREVET EUROPEEN

(11) **EP 1 904 803 B1**
(45) Date de publication et mention de la délivrance du brevet: **03.06.2009**
(21) Numéro de dépôt: 06778596.4
(22) Date de dépôt: 15.06.2006
(51) Int. Cl.: F41C 7/06, F41A 3/72

(54) **ARME A FEU AVEC COMMANDE DU MOUVEMENT DE LA CULASSE PAR ROTATION DE LA POIGNEE DE TIR**
WAFFE MIT SYSTEM ZUR VERSCHLUSSBEDIENUNG DURCH DREHUNG DES ABZUGSGRIFFES
WEAPON PROVIDED WITH SYSTEM FOR CONTROLLING A BREECH MOVEMENT BY ROTATING A SHOOTING GRIP

(30) Priorité: 21.06.2005 FR 0506240
(43) Date de publication de la demande: 02.04.2008
(73) Titulaire: Lupin, Regis, 73000 Chambery (FR)
(72) Inventeur: Lupin, Regis, 73000 Chambery (FR)
(74) Mandataire: Vigand, Philippe
(86) Numéro de dépôt international: PCT/FR2006/001351
(87) Numéro de publication internationale: WO 2006/136681

(56) Documents cités:
- DE-A1- 2 213 744
- DE-A1- 3 528 793
- DE-B- 1 079 992
- DE-B- 1 126 774
- US-A- 2 383 044
- US-A- 5 148 619

## Description

La présente invention concerne une arme à armement par rotation de poignée, plus précisément une arme à feu équipée d'un mécanisme de commande de va-et-vient d'une culasse (14), et d'un mécanisme de détente, caractérisée en ce que le mécanisme comporte des moyens d'actionnement en rotation limitée de la poignée de tir (2) pour assurer ledit mouvement de va-et-vient de la culasse (14) et son verrouillage en position fermée.

Actuellement, dans les compétitions de BIATHLON, seuls sont autorisés les systèmes de tir à répétition manuelle. Aujourd'hui les carabines de tir sportif utilisées nécessitent pour commander l'ouverture, la fermeture et le verrouillage de la culasse, un mouvement de la main, du bras et de l'épaule qui fait quitter au tireur sa poignée et sa position de tir. L'épreuve de tir étant chronométrée le geste de réarmement entraîne une perte de temps et surtout nécessite un réajustement de la position préjudiciable à la précision du tir.

On connait des armes avec mécanisme de commande de culasse avec moyens d'actionnement en rotation limitée de la poignée de tir (DE 1126774, DE 3528793).

L'objet de l'invention a pour finalité la résolution de ces deux problèmes.

Selon l'invention, le mécanisme d'armement par rotation partielle alternative de la poignée de tir avec liaison par embiellage ci-après décrit, est appliqué, au titre d'une réalisation, à une carabine pour droitier à répétition manuelle de type sportif de calibre .22 long rifle utilisée pour le BIATHLON. Cette invention permet de minimiser les mouvements du tireur lors des opérations d'armements. La main, pendant la commande du mouvement de la culasse (ouverture, fermeture, verrouillage), reste dans sa position de préhension de la poignée de tir sans qu'il y ait mouvement de l'épaule. Ainsi, cela permet au tireur, en restant dans sa position de tir, de gagner du temps et de la précision dans les enchaînements de tirs. Pour cela la main, tenant la poignée de tir, effectue par rotation du poignet un mouvement de flexion-extension correspondant à environ un quart de tour de la poignée.

De plus ce mécanisme a pour conséquence de déplacer le centre de gravité de l'arme vers le tireur amenant une meilleure stabilité et permettant éventuellement un allongement du canon.

L'application de l'invention est particulièrement intéressante pour les armes à répétition manuelle, notamment celles destinées aux disciplines de tir sportif comme le BIATHLON, pour lesquelles sont seuls autorisés les systèmes à répétition manuelle.

Il est à noter que la position originale du support du chargeur (38) par son accessibilité et sa visibilité facilite la manipulation du chargeur (29), jusqu'alors implanté dans une saignée peu accessible du fût. De plus cette position très visible du chargeur pour le tireur et les personnes environnantes augmente la sécurité.

Cette arme peut être fabriquée pour les droitiers ou les gauchers.

Les figures suivantes illustrent la présente invention.
- **figure 1** (échelle 1/4) vue de face de la carabine pour droitier
- **figure 2** (échelle 1) vue de face simplifiée de l'arme, sans crosse, fraisant apparaître les ensembles en mouvement; l'ensemble pivotant (figure 6) et l'ensemble formé par la culasse (figure 10).
- **figure 3** (échelle 1) vue de dessus simplifiée en coupe culasse position fermée
- **figure 4** (échelle 1) vue de dessus simplifiée en coupe culasse position ouverte
- **figure 5** (échelle 1) vue de face en coupe de l'arme sans crosse
- **figure 6** (échelle 1) vue de face en coupe de l'ensemble pivotant (poignée de tir et mécanisme de détente)
- **figure 7** (échelle 1) coupes AA et BB vues de droite
- **figure 8** (échelle 1) vue de dessus bielle dans ses deux positions (culasse fermée et ouverte)
- **figure 9** (échelle 1) vue de droite partielle de la culasse
- **figure 10** (échelle 1) vue de face en coupe de l'ensemble culasse avec percuteur et support de fixation de bielle
- **figure 11** (échelle 1) vue de face des pièces formant la chaîne cinématique de la commande de la percussion

Cette arme à feu avec commande du mouvement de la culasse par rotation partielle alternative de la poignée de tir, comporte une liaison mécanique d'armement mobile. La liaison mécanique d'armement relie la culasse (14) à la poignée de tir (2) et assure la transmission du mouvement de rotatif alternatif de la poignée de tir à rectiligne alternatif de la culasse.

La liaison mécanique d'armement est réalisée par une bielle (1), en forme de U, assemblée sur deux axes solidaires (25,26) respectivement de la culasse (14) et de la platine (36), elle même solidaire de la poignée de tir (2).

Cette bielle (1) permet à la culasse (14) d'effectuer son mouvement rectiligne alternatif d'extraction et d'admission, par un mouvement rotatif partiel alternatif de l'ensemble pivotant formé par la poignée de tir (2) avec la platine (36) intégrant le mécanisme de détente. Cette rotation partielle alternative s'effectue par un va-et-vient de l'ordre d'un quart de tour (dans le sens direct pour une configuration de droitier ou en vissant pour une configuration de gaucher).

Une indexation (16) permet à l'ensemble pivotant formé par la poignée de tir et son mécanisme de commande de rester stable dans la position de l'axe du canon (4) en assurant le verrouillage à la fermeture de la culasse. Cette indexation peut aussi être mise en place à l'avant de la platine sous le réglage de l'engagement (34). Un ergot (17), solidaire de la boite de culasse (11), se déplace dans une gorge circulaire de la platine (36). Les extrémités de cette gorge servent de butées limitant ainsi la rotation de l'ensemble pivotant et donc le mouvement de la culasse.

La rotation de l'ensemble pivotant comprenant le mécanisme de détente a nécessité la création d'un mécanisme original, permettant une transmission axiale de la commande de détente jusqu'au percuteur. C'est ce mécanisme qui est décrit ci-après.

Le mécanisme de détente est intégré dans une platine (36), laquelle est solidaire de la poignée de tir (2), l'ensemble étant mobile autour d'un axe vertical (3) dans l'axe de la poignée de tir (2).

Le mécanisme de détente comprend une queue de détente (9) fixée sur un levier d'action (20) qui pivote autour d'un axe (18) solidaire de la platine (36). Ce levier entraîne par une articulation la tige de commande (8) qui vient libérer la gâchette (13). Cette gâchette est située dans l'axe de rotation de la poignée de tir (2) et libère le percuteur (12). Ainsi la tête du percuteur vient frapper la cartouche.

La gâchette (13) est de forme cylindrique. Elle est située sur le même axe vertical que l'axe de rotation de l'ensemble pivotant. Cela permet ainsi, malgré la rotation, une transmission de la commande de la détente jusqu'au percuteur.

La tête de gâchette (13) est définie comme étant l'extrémité haute de la gâchette du coté du percuteur. Le talon du percuteur est défini comme étant le lieu de contact c'est-à-dire de l'accrochage avec la tête de gâchette. Le talon du percuteur (12) et la tête de gâchette (13) possèdent, au lieu de leur contact, un angle de démultiplication limitant la force exercée verticalement sur la gâchette et donc sur la queue de détente (9). Cet angle est de l'ordre de 18° dans le sens horaire par rapport à l'axe de rotation de la poignée de tir (2).

La tête de la tige de commande de la détente (8), est définie comme étant l'extrémité de la tige de commande en contact avec la queue de gâchette.

Ainsi s'exerce, verticalement vers le bas sur la tête de la tige de commande de la détente, une force compatible avec la force désirée sur la queue de détente (9) en relation avec le ressort de rappel (7) évoqué plus loin.

La gâchette (13) est indexée radialement par un ergot (23) afin de la maintenir toujours dans le même axe par rapport à la boite de culasse (11) et donc au percuteur (12). Elle coulisse dans une douille à billes (24) afin de minimiser les frottements. Sa base comporte un méplat destiné à la libérer du contact de la tête de la tige de commande (8), en fin de rotation de la poignée (correspondant à la fin de l'ouverture de la culasse). Ainsi la remontée de la gâchette est facilitée quelque soit, à cet instant, l'action en cours du tireur sur la queue de détente.

Un ressort de rappel (15) permet d'assurer la remontée de la gâchette, en exerçant une force très inférieure à celle due à l'action du percuteur. Lors de l'ouverture de la culasse, vers la fin de sa course, le percuteur libère la gâchette qui remonte et vient replacer sa base au-dessus de la tête de la tige de commande (8) en position d'arrêt de la gâchette et donc du percuteur à la fermeture de la culasse. Pour que cette opération puisse se dérouler normalement il faudra, dès le début de l'action de fermeture de la culasse, que le tireur ait lâché la queue de détente. En effet si la tête de la tige de commande n'est pas revenue en position d'arrêt de la gâchette celle-ci redescend sans retenir le percuteur. Le meilleur usage sera donc que le tireur relâche la queue de détente au plus tard dès qu'il commence à refermer la culasse.

La tige de commande (8) est liée au levier d'action (20) par une articulation de type « balancier à coulisse » permettant de transformer le mouvement pivotant alternatif du levier d'action en translation alternative de la tige de commande. Le mouvement étant faible il est réalisé par un axe solidaire à la tige de commande (maintenu par deux circlips) logé de part et d'autre dans deux trous oblongs du levier d'action formant à cet endroit une fourche laissant le libre passage à la tige de commande.

La tige de commande (8) translate dans deux coussinets (40) solidaires de la platine afin de limiter les frottements. La tige de commande (8) vient s'appuyer, du coté de la gâchette, via une bague de butée maintenue par un circlips, au ressort de rappel (7).

Ce ressort, situé sur l'axe de la tige de commande vient lui même s' appuyer, du coté de la queue de détente, sur une butée (39) réglable en translation par une vis (19). Ce ressort permet d'assurer la résistance au doigt du tireur et son retour en cas de relâchement de la pression du doigt du tireur tant que le départ du coup n'a pas eu lieu. Ce ressort est à même de vaincre la résistance due à la force qu'exerce verticalement la gâchette sur la tête de la tige de commande évoquée plus avant.
Une vis (37), en servant de butée réglable, permet le réglage de la position initiale du levier d'action supportant la queue de détente (20). Une lumière réalisée dans le levier d'action de la queue de détente (20) permet le passage de l'outil de réglage, la poignée étant en position culasse ouverte.

Le haut du levier d'action (20) vient en contact perpendiculairement, (en limite de déclenchement) avec une butée (5) et son ressort (6).

Tous deux sont réglables par vis (33 & 34) et sont situés en décalé sur l'axe de la tige de commande. Cela permet au tireur de sentir sur l'index le point de résistance ultime avant le déclenchement.

La queue de détente (9) est fixée au levier d'action (20) par un montage type queue d'aronde ou partiellement cylindrique avec sa vis de blocage (30) permettant le réglage longitudinal de la queue de détente en fonction de la main du tireur.

Le mécanisme de percussion est formé à l'intérieur de la culasse (14), du percuteur (12) comprenant sa tige guide (21), de son ressort (22), et du bouchon de culasse (10).

La culasse est de forme cylindrique, elle est fixée à une liaison (42). Cette liaison de culasse a pour rôle de supporter la vis de fixation de la bielle (25) qui assure la liaison avec l'embiellage. Un rainurage et un alésage dans la boite de culasse (11) permettent le libre mouvement autorisé de la culasse dans celle-ci. Une bague d'ajustage interchangeable de l'espace de tête (35) permet un positionnement précis de la culasse en position fermeture. Le montage de la culasse est réalisé par l'arrière préalablement à sa fixation à la bielle.

La culasse possède une gorge laissant le libre passage de la tête de la gâchette en position haute et de l'auget (31).

L'opération de chargement est réalisée à la fermeture de la culasse. La culasse comporte un alésage dans lequel vient se loger la tête du percuteur. A son axe opposé, la culasse est profilée avec deux dégagements latéraux afin d'extraire la cartouche du chargeur en la poussant vers le canon.

Ces dégagements permettent de laisser le libre passage de la culasse à travers la tête du chargeur en entraînant la cartouche. La cartouche est ainsi guidée par un auget (31) dans la chambre d'admission du canon. Le canon possède une saignée, en regard de l'extracteur, permettant le passage et le mouvement d'accrochage à l'étui de ce dernier.

L'auget (31) est fixé par une vis à la boite de culasse (11). Il se situe entre la gâchette et le canon, sa largeur est identique au diamètre de la tête de la gâchette, sa hauteur est inférieure à l'espace nécessaire au passage de la partie basse du percuteur. Il comporte, sur son dessus, une empreinte cylindrique correspondant au diamètre du culot de la cartouche.

La culasse termine sa course de fermeture par son verrouillage sous l'action de l'indexation (16) de l'ensemble pivotant.

L'opération d'éjection est réalisée à l'ouverture de la culasse. La culasse possède une gorge laissant le libre passage à la butée d'éjection de l'étui (27). A son axe opposé est fixé le crochet d'extraction de l'étui (28).

L'éjection de l'étui se fait tout d'abord sous l'action de l'extracteur (28) qui retire l'étui du canon puis de la butée d'éjection (27) qui projette l'étui latéralement vers le haut par la fenêtre d'éjection de la boite de culasse.

La fenêtre d'éjection est suffisamment grande pour permettre un chargement à la main d'une cartouche.

La boite de culasse (11) est la pièce centrale de fixation notamment des éléments principaux comme, le canon (4), l'axe de la poignée pivotante, le support du chargeur et la crosse.

Nous avons décrit ci-avant pour la culasse et la boite de culasse ce que nous définirons comme une configuration en croix de Saint-André (figure 7) avec un axe chargeur/tête de percussion et un axe crochet d'extraction/butée d'éjection les deux axes étant de l'ordre de 30° par rapport à l'horizontal.

Cette configuration permet de bien séparer mécaniquement les quatre fonctions liées à la culasse à savoir, l'admission, la percussion, l'extraction et l'éjection. Ainsi cela permet une simplification des pièces et une meilleure maintenance.

La boite de culasse (11) comporte sur son dessus avant un profil standard en queue d'aronde pour la fixation de la hausse.

Deux alésages (32) sont prévus dans la boite de culasse (11) pour assurer la fixation de la crosse.

La crosse (41) comporte sur sa gauche un dégagement laissant le libre mouvement de l'ensemble pivotant.

La crosse assure principalement la tenue de l'arme par le tireur. La crosse comme la poignée de tir peut être notamment en bois ou en matière plastique, les autres pièces étant métalliques.

Dans le cas d'une application pour gaucher, la crosse devra laisser le libre mouvement de l'ensemble pivotant sur la droite.

Toujours dans ce cas d'une réalisation pour une arme gauchère c'est la même configuration en croix de Saint-André mais inversée (gauche/droite) qu'il convient de mettre en oeuvre.

Les pièces principales à modifier pour une arme gauchère sont, la crosse (dégagement pour l'ensemble pivotant et ergonomie spécifique), la gâchette (inversion), la platine (gorge circulaire), la poignée de tir (dans le cas d'une ergonomie spécifique à chaque main), la boite de culasse (inversion configuration en croix de Saint-André ), la culasse (idem), et le canon (saignée pour l'extracteur).

Cette invention peut être appliquée à d'autres types d'armes par la modification de la liaison mécanique d'armement. Ainsi la liaison mécanique d'armement assurant la transmission du mouvement de rotatif alternatif à rectiligne alternatif est modifiée pour ne plus être rigide (statique) mais extensible (dynamique) avec un ressort de rappel de culasse. Ce ressort de la liaison mécanique d'armement permet à la culasse de reculer sous l'action du coup de feu de la cartouche et de permettre le réarmement automatique. Dans ce cas cette commande par rotation partielle alternative de la poignée de tir est appliquée pour l'armement initial des armes automatiques et semi-automatiques par un ressort de rappel de culasse.

Pour le tir semi-automatique le mécanisme de détente bloque après chaque tir la gâchette en position haute et autorise le tir suivant sous l'action d'une nouvelle pression du doigt du tireur sur la queue de détente qui libère à nouveau la gâchette.

Pour le tir automatique le mécanisme de détente maintient la gâchette en position basse, permettant le tir continu, dans la limite des cartouches, tant que le doigt du tireur est en pression sur la queue de détente.

La liaison par embiellage n'est pas le seul type de liaison mécanique pouvant réaliser la fonction de transformation d'un mouvement rotatif en mouvement rectiligne. Une crémaillère est à même de réaliser cette fonction. Dans ce cas la liaison mécanique d'armement est réalisée par une crémaillère.

Les références des pièces sont les suivantes :
- 1: bielle
- 2: poignée de tir
- 3: axe de rotation de la poignée de tir
- 4: canon
- 5: butée du réglage d'engagement (de la détente)
- 6: ressort de réglage du poids (de la détente)
- 7: ressort de rappel de la queue de détente '
- 8: tige de commande de détente
- 9: queue de détente
- 10: bouchon de culasse
- 11: boite de culasse
- 12: percuteur
- 13: gâchette
- 14: culasse
- 15: ressort de rappel de la gâchette
- 16: indexation de l'ensemble pivotant
- 17: ergot de limitation de rotation de l'ensemble pivotant
- 18: axe de rotation du levier d'action
- 19: vis de réglage du ressort de rappel de la queue de détente
- 20: levier d'action supportant la queue de détente
- 21: tige guide du percuteur
- 22: ressort du percuteur
- 23: ergot d'indexation de la gâchette
- 24: douille à billes de la gâchette
- 25: vis de fixation de la bielle à la culasse
- 26: vis de fixation de la bielle à la platine
- 27: butée d'éjection de l'étui
- 28: crochet d'extraction de l'étui
- 29: chargeur
- 30: vis de blocage de la position de la queue de détente
- 31: auget
- 32: alésages de fixation de la crosse
- 33: vis de réglage de la position de la butée d'engagement
- 34: vis de réglage du ressort de la butée d'engagement
- 35: bague d'ajustage de l'espace de tête (feuillure) ..
- 36: platine intégrant le mécanisme de détente
- 37: vis de réglage de la position initiale du levier d'action supportant la queue de détente
- 38: support chargeur
- 39: butée de réglage du ressort de rappel de la queue de détente
- 40: coussinet de guidage de la tige de commande de détente
- 41: crosse
- 42: liaison de la culasse

## Revendications

1. Arme à feu équipée d'un mécanisme de commande de va-et-vient d'une culasse (14), et d'un mécanisme de détente, le mécanisme de commande, comportant des moyens d'actionnement en rotation limitée de la poignée de tir (2), autour d'un axe vertical (3) de rotation de la poignée de tir (2) pour assurer ledit mouvement de va-et-vient de la culasse (14) et son verrouillage en position fermée.

2. Arme à feu selon la revendication 1 **caractérisée en ce que** le mécanisme de détente est intégré dans une platine (36), laquelle est mobile avec la poignée autour de l'axe vertical (3) dans l'axe de la poignée de tir (2).

3. Arme à feu selon l'une quelconque des revendications 1 ou 2 **caractérisée en ce que** la liaison mécanique d'armement relie la culasse (14) à la poignée de tir (2) et assure la transmission du mouvement de rotatif alternatif de la poignée de tir à rectiligne alternatif de la culasse.

4. Arme à feu selon la revendication 3 **caractérisée en ce que** la liaison mécanique d'armement est réalisée par une bielle (1), en forme de U, assemblée sur deux axes solidaires (25,26) respectivement de la culasse (14) et de la platine (36), elle même solidaire de la poignée de tir (2).

5. Arme à feu selon l'une quelconque des revendications de 1 à 4, **caractérisée en ce que** le mécanisme de détente comprend, pivotant autour d'un axe (18) solidaire de la platine (36), une queue de détente (9) fixée sur un levier d'action (20) qui entraîne par une articulation la tige de commande (8) qui vient libérer la gâchette (13) située dans l'axe de rotation de la poignée de tir (2) et libère le percuteur (12) dont la tête vient frapper la cartouche.

6. Arme à feu selon la revendication 5 **caractérisée en ce que** le talon du percuteur (12) et la tête de gâchette (13) possèdent, au lieu de leur contact, un angle de démultiplication limitant la force exercée verticalement sur la gâchette et donc sur la queue de détente (9).

7. Arme:à feu selon l'une quelconque des revendications 3 ou 4, **caractérisée en ce que** cette commande par rotation partielle alternative de la poignée de tir est appliquée pour l'armement initial des armes automatiques et semi-automatiques par un ressort de rappel de culasse.

8. Arme à feu selon la revendication 3 **caractérisée en ce que** la liaison mécanique d'armement relie la culasse (14) à la poignée de tir (2) et assure la transmission du mouvement de rotatif alternatif de la poignée de tir à rectiligne alternatif de la culasse est réalisée par une crémaillère.

## Claims

1. A firearm equipped with a mechanism for controlling the reciprocal movement of a breech (14), and with a trigger mechanism, the control mechanism including, around a vertical axis (3) of rotation of the firing handle (2), means for actuating the firing handle (2) with limited rotation, in order to ensure said reciprocal movement of the breech (14) and its locking in the closed position.

2. The firearm according to claim 1, **characterized in that** the trigger mechanism is integrated into a plate (36), which is mobile with the handle around the vertical axis (3) in the axis of the firing handle (2).

3. The firearm according to any of claims 1 or 2, **characterized in that** the mechanical cocking link connects the breech (14) to the firing handle (2) and ensures the transmission of the alternating rotary movement of the firing handle to the alternating rectilinear movement of the breech.

4. The firearm according to claim 3, **characterized in that** the mechanical cocking link is achieved by a U-shaped connecting rod (1), assembled on two axes (25, 26) integral with the breech (14) and the plate (36), respectively, itself integral with the firing handle (2).

5. The firearm according to any of claims 1 to 4, **characterized in that** the trigger mechanism comprises, pivoting around an axis (18) integral with the plate (36), a trigger tail (9) attached on an action lever (20) which drives, through a joint, the control rod (8) which will release the trigger (13) located in the axis of rotation of the firing handle (2) and releases the firing pin (12), the head of which will hit the cartridge.

6. The firearm according to claim 5, **characterized in that** the heel of the firing pin (12) and the trigger head (13) have, at the location of their contact, a reduction angle limiting the force exerted vertically on the trigger and therefore on the trigger tail (9).

7. The firearm according to any of claims 3 or 4, **characterized in that** this control by alternating partial rotation of the firing handle is applied for initially cocking automatic and semi-automatic weapons by a breech return spring.

8. The firearm according to claim 3, **characterized in that** the mechanical cocking link connects the breech (14) to the firing handle (2) and ensures that the transmission of the alternating rotary movement of the firing handle to the alternating rectilinear movement of the breech is produced by a rack.

## Patentansprüche

1. Feuerwaffe, mit einem Pendel-Steuermechanismus eines Verschlusses (14) und einem Entspannungsmechanismus ausgestattet, wobei der Steuermechanismus um eine vertikale Rotationsachse (3) des Abzugsgriffs (2) Mittel zur Betätigung in begrenzter Rotation des Abzugsgriffs (2) umfasst, um die besagte Pendelbewegung des Verschlusses (14) und seine Verriegelung in geschlossener Stellung zu gewährleisten.

2. Feuerwaffe nach Anspruch 1, **dadurch gekennzeichnet, dass** der Entspannungsmechanismus in eine Platine (36) integriert ist, die mit dem Griff um die vertikale Achse (3) in der Achse des Abzugsgriffs (2) bewegbar ist.

3. Feuerwaffe nach einem der Ansprüche 1 oder 2, **dadurch gekennzeichnet, dass** die mechanische Spannverbindung den Verschluss (14) mit dem Abzugsgriff (2) verbindet und die Übertragung der alternierenden Rotationsbewegung des Abzugsgriffs in eine geradlinig alternierende Bewegung des Verschlusses gewährleistet.

4. Feuerwaffe nach Anspruch 3, **dadurch gekennzeichnet, dass** die mechanische Spannverbindung von einer Stange (1) in U-Form durchgeführt wird, die mit zwei Achsen (25, 26) zusammengefügt ist, die jeweils mit dem Verschluss (24) und der Platine (36) verbunden sind, die selbst mit dem Abzugsgriff (2) verbunden ist.

5. Feuerwaffe nach einem der Ansprüche 1 bis 4, **dadurch gekennzeichnet, dass** der Entspannungsmechanismus, um eine mit der Platine (36) verbundene Achse (18) schwankend, einen Abzug (9) umfasst, der auf einem Aktionshebel (20) befestigt ist, der durch Ansprache den Steuerstab (8) antreibt, der den in der Rotationsachse des Abzugsgriffs (2) befindlichen Drücker (13) und den Schlagstift (12) freigibt, dessen Kopf gegen die Patrone schlägt.

6. Feuerwaffe nach Anspruch 5, **dadurch gekennzeichnet, dass** der Absatz des Schlagstifts (12) und der Kopf des Drückers (13) anstelle ihres Kontakts einen Übersetzungswinkel besitzen, der die vertikal auf den Drücker und damit auf den Abzug (9) ausgeübte Kraft begrenzt.

7. Feuerwaffe nach einem der Ansprüche 3 oder 4, **dadurch gekennzeichnet, dass** diese Steuerung durch teilweise alternierende Rotation des Abzugsgriffs für die erste Ladung automatischer und halbautomatischer Waffen durch eine Rückzugsfeder des Verschlusses ausgeführt wird.

8. Feuerwaffe nach Anspruch 3, **dadurch gekennzeichnet, dass** die mechanische Spannverbindung den Verschluss (14) mit dem Abzugsgriff (2) verbindet und die Übertragung der alternierenden Rotationsbewegung des Abzugsgriffs in eine geradlinig alternierende Bewegung des Verschlusses durch eine Zahnstange gewährleistet wird.
